# FASCICULE DE BREVET EUROPEEN

(11) **EP 1 450 963 B1**
(45) Date de publication et mention de la délivrance du brevet: **14.01.2009**
(21) Numéro de dépôt: 02795397.5
(22) Date de dépôt: 25.11.2002
(51) Int. Cl.: B05B 11/00

(54) **POMPE DE DISTRIBUTION DE PRODUIT FLUIDE ET DISPOSITIF DE DISTRIBUTION DE PRODUIT FLUIDE INCORPORANT UNE TELLE POMPE**
PUMPE SOWIE VORRICHTUNG ZUR ABGABE VON FLUIDEN MEDIEN MIT EINER SOLCHEN PUMPE
FLUID PRODUCT DISPENSING PUMP AND FLUID PRODUCT DISPENSING DEVICE COMPRISING SAME

(30) Priorité: 28.11.2001 FR 0115378
(43) Date de publication de la demande: 01.09.2004
(73) Titulaire: Valois SAS, 27110 Le Neubourg (FR)
(72) Inventeur: PARDONGE, Jean-Marc, F-76520 Saint Ouen (FR)
(74) Mandataire: CAPRI
(86) Numéro de dépôt international: PCT/FR2002/004036
(87) Numéro de publication internationale: WO 2003/045576

(56) Documents cités:
- EP-A- 0 718 044
- EP-A- 1 050 481
- WO-A-02/32777
- WO-A-99/32376
- US-A- 5 772 078

## Description

La présente invention concerne une pompe de distribution de produit fluide, et un dispositif de distribution de produit fluide incorporant une telle pompe.

Les dispositifs de distribution de produit fluide comportent habituellement un réservoir sur lequel est monté un organe de distribution, tel qu'une pompe. Ce montage est effectué au moyen d'un élément de fixation, tel qu'une bague vissable ou encliquetable ou une capsule sertissable. L'étanchéité entre le réservoir et l'élément de fixation est réalisé au moyen d'un joint appelé joint de col. Etant donné que le fabricant de la pompe est généralement différent du fabricant du produit à distribuer, la pompe est fabriquée, assemblée et livrée au fabricant du produit qui remplit le réservoir et réalise ensuite l'étape de fixer ladite pompe sur ledit réservoir au moyen de l'élément de fixation. Afin de fournir au fabricant de produit fluide un sous-ensemble de pompe complet et préassemblé, la pompe est généralement livrée complète et prête à assembler c'est à dire incorporant tous les éléments essentiels à son assemblage, y compris le joint de col susmentionné. Ce joint de col est généralement pré-monté autour du corps de pompe de la pompe, de sorte qu'après remplissage du réservoir, le fabricant du produit fluide n'a plus qu'à disposer la pompe sur le col de réservoir et de l'assembler au moyen de l'élément de fixation. Le document EP-1 050 481 divulgue un tel dispositif.

II existe toutefois un inconvénient dans la construction décrite ci-dessus. En effet, le pré-assemblage du joint autour du corps de pompe est généralement réalisé par un emmanchage dudit joint sur le corps de pompe. Pour faciliter cet emmanchage, la surface périphérique interne du joint n'est généralement pas annulaire mais, comporte plusieurs points de contact avec le corps de pompe, en général trois qui sont répartis régulièrement autour du corps de pompe, et qui assurent le positionnement et le maintien du joint après cet emmanchage. Le joint exerce donc une force radiale sur le corps de pompe, celle-ci devant être suffisante pour empêcher un déplacement dudit joint pendant le stockage ou le transport. Cette force radiale exercée par le joint sur l'extérieur du corps de pompe peut provoquer une légère déformation de la surface latérale dudit corps de pompe, ce qui peut entraîner des fuites au niveau de la surface de glissement du piston à l'intérieur du corps de pompe. Ceci est particulièrement vrai lorsque la pompe est de petite dimension, et que l'épaisseur de la paroi du corps de pompe est donc faible, subissant ainsi davantage les forces de compression radiales exercée par le joint. Le temps entre le moment où le joint est préassemblé autour du corps de pompe et le moment où le dispositif final sera utilisé pouvant être assez long, les risques de fuite ne sont pas négligeables.

Les documents EP-0 343 414 et US-5 772 078 divulguent des pompes dans lesquelles la pièce supportant le corps de pompe, généralement appelée tourette, comporte une bride radiale en matériau relativement mou et agissant en tant que joint de col. Cette mise en oeuvre implique l'utilisation d'un matériau spécifique pour la tourette et complique sa fabrication.

Le document EP-0 825 128 divulgue une pièce de fixation formant tourette, le joint de col étant co-moulé avec ladite tourette. Cette mise en oeuvre est complexe et implique l'utilisation d'une machine de fabrication compliquée et chère.

Le document WO 99/32376 divulgue une capsule de sertissage incorporant sur sa surface interne des moyens d'encliquetage du joint de col.

La présente invention a pour but de fournir une pompe de distribution de produit fluide qui ne reproduit pas les inconvénients susmentionnés.

La présente invention a donc pour but de fournir une pompe de distribution de produit fluide qui soit simple et peu coûteuse à fabriquer à assembler, et qui soit fiable d'utilisation.

En particulier la présente invention a pour but de fournir une pompe de distribution de produit fluide qui limite les risques de fuite.

La présente invention a donc pour objet une pompe de distribution de produit fluide selon la revendication 1.

Avantageusement, ladite tourette est fixée au bord supérieur du corps de pompe et comporte une partie interne s'étendant à l'intérieur du corps de pompe.

Avantageusement, lesdits moyens de support comportent une bride radiale s'étendant vers l'extérieur, ladite bride formant surface d'appui pour ledit joint, et ledit épaulement radial étant décalé axialement par rapport à ladite bride, et formant épaulement de retenue pour ledit joint, ledit joint étant assemblé entre ladite bride et ledit épaulement.

Avantageusement, la partie externe de la tourette comporte un manchon axial environ parallèle au corps de pompe, le bord supérieur dudit manchon étant fixé audit corps de pompe et le bord inférieur dudit manchon comportant lesdits moyens de support.

Avantageusement, ledit manchon axial de la tourette est espacé dudit corps de pompe, de sorte que le joint n'exerce aucune force radiale sur ledit corps de pompe.

La présente invention a également pour objet un dispositif de distribution de produit fluide, comportant un réservoir de produit et une pompe telle que décrite ci-dessus, ladite pompe étant montée sur ledit réservoir par un élément de fixation, tel qu'une bague de fixation, ledit joint d'étanchéité qui est disposé dans les moyens de support de la tourette étant le joint assurant l'étanchéité entre le réservoir et l'élément de fixation.

Avantageusement, le joint est assemblé et retenu par la tourette de la pompe avant l'assemblage de la pompe sur le réservoir.

Avantageusement, ledit élément de fixation coopère avec la bride radiale de la tourette pour fixer la pompe sur le réservoir, avec interposition du joint.

D'autres caractéristiques et avantages de la présente invention apparaîtront plus clairement au cours de la description détaillée suivante d'un mode de réalisation préféré de celle-ci, faite en référence aux dessins joints, donnés à titre d'exemple non limitatif, et sur lesquels :
- la figure 1 est une vue schématique en section transversale d'un dispositif de distribution de produit fluide réalisé selon un mode de réalisation préféré de la présente invention, après assemblage de la pompe sur le réservoir ;
- la figure 2 est une vue schématique en section transversale de la tourette de la pompe de la figure 1 ; et
- la figure 3 est une vue schématique agrandie en section transversale du détail A de la figure 2.

En référence à la figure 1, la pompe de distribution comporte un corps de pompe 10 de forme généralement cylindrique. A l'intérieur de ce corps de pompe coulisse au moins un piston 15 entre une position de repos, qui est celle représentée sur la figure 1, et une position d'actionnement, non représentée, dans laquelle le piston 15 est déplacé à l'intérieur du corps de pompe. La structure interne de la pompe, et son fonctionnement ne seront pas décrits plus en détail ci-après, puisque l'invention ne se rapporte pas directement au fonctionnement de la pompe. Au contraire, la présente invention s'applique à tout type de pompe, et celle représentée sur la figure 1 n'est qu'un exemple, la portée de la présente invention n'étant pas limitée à cette pompe.

La pompe comporte une tourette 20 qui est fixée au corps de pompe 10, et plus particulièrement au bord supérieur 11 du corps de pompe 10. Cette tourette 20 comporte avantageusement une partie interne 23 qui s'étend à l'intérieur du corps de pompe 10, et qui peut servir à définir la position de repos du piston 15. Selon l'invention, la tourette 20 comporte en outre une partie externe 21 qui s'étend à l'extérieur du corps de pompe et qui comporte des moyens de support 30 pour recevoir et maintenir un joint d'étanchéité 40. Comme représenté sur la figure 1, cette partie externe 21 est avantageusement réalisée sous la forme d'un manchon axial 21 qui s'étend environ parallèlement au corps de pompe 10, et dont le bord supérieur est fixé au bord supérieur 11 du corps de pompe 10, alors que le bord inférieur comporte les moyens de support 30. De préférence, comme représenté sur la figure 1, le manchon 21 de la tourette 20 est espacé radialement par rapport au corps de pompe, au moins au niveau desdits moyens de support 30, de sorte que lorsque le joint 40 est assemblé dans lesdits moyens de support 30, il n'exerce aucune force radiale sur le corps de pompe. La présente invention permet donc d'éviter toute déformation du corps de pompe en raison du prépositionnement du joint de col 40, de sorte qu'on diminue les risques de fuite de la pompe.

Le joint 40 est généralement réalisé sous la forme d'un disque annulaire qui s'étend environ perpendiculairement à l'axe central longitudinal de la pompe. En effet, ce joint 40 est généralement destiné à faire l'étanchéité entre le bord supérieur du col d'un réservoir 1 et un élément de fixation 5 servant à fixer la pompe sur ledit réservoir. Cet élément de fixation 5 peut être une bague vissable comme représenté sur la figure 1, mais pourrait également être réalisé sous la forme d'une bague encliquetable ou d'une capsule sertissable, ou plus généralement d'une quelconque manière permettant la fixation de la pompe sur le réservoir.

Les figures 2 et 3 montrent des vues plus détaillées de la tourette 20, et notamment des moyens de support 30 permettant de pré-positionner le joint 40. Avantageusement, ces moyens de support comportent une bride radiale 33 s'étendant vers l'extérieur et avec le côté supérieur de laquelle vient coopérer l'élément de fixation 5 lors de la fixation de la pompe sur le réservoir. Le côté inférieur de cette bride radiale 33 forme une surface d'appui pour le joint 40. Un épaulement radial 31 est également prévu, qui est décalé axialement par rapport à ladite bride radiale 33, et qui forme l'épaulement de retenue pour ledit joint 40. Ainsi, le joint 40 est assemblé entre ladite bride radiale 33 et ledit épaulement radial 31. Un avantage de ce mode de fixation du joint 40 réside dans le fait que le joint 40 n'exerce plus de force radiale sur le corps de pompe. Il peut exercer une telle force radiale sur la tourette, mais ceci n'implique aucun risque de fuite de la pompe. On pourrait même envisager un joint 40 qui n'est pas nécessairement précontraint lorsqu'il est assemblé dans les moyens de support 30 de la tourette. Au contraire, il pourrait être légèrement déformé pour passer par dessus l'épaulement radial 31, mais ensuite il s'encliquetterait entre ladite bride radiale 33 et ledit épaulement 31 et pourrait, dans cette position, n'exercer aucune force radiale ou axiale sur la tourette. Ceci permettrait d'éviter une déformation du joint pendant le stockage ou le transport de la pompe, et plus généralement avant son assemblage sur le réservoir. En tout état de cause, même si le joint exerce une force radiale sur la tourette, celle-ci peut être répartie sur la totalité de la circonférence de la tourette, contrairement à l'art antérieur, où le joint était maintenu sur le corps de pompe en trois points et exerçait donc cette force radiale uniquement en trois points, ce qui impliquait un risque de déformation du joint. La présente invention supprime ce risque en répartissant l'éventuelle force radiale sur toute la circonférence. Pour faciliter la mise en place du joint, l'épaulement 31 peut se prolonger par une rampe inclinée 35 qui facilite la mise en place, l'assemblage, ou plus généralement l'encliquetage du joint 40 dans lesdits moyens de support de la tourette 20.

Ainsi, le fabricant de la pompe assemble tous les éléments constitutifs de la pompe à l'intérieur du corps de pompe, fixe la tourette 20 sur le corps de pompe puis vient pré-assembler le joint 40 dans les moyens de support 30 de la tourette 20. Ce sous-ensemble est ensuite livré au fabricant du produit fluide, qui remplit alors le réservoir 1 avec son produit puis vient placer la pompe sur le col du réservoir, le joint 40 étant généralement disposé sur le bord supérieur dudit réservoir. La pompe est ensuite fixée par l'élément de fixation 5, qui dans l'ensemble de la figure 1 est une bague vissable. La présente invention permet donc d'obtenir de manière simple et peu coûteuse les mêmes avantages qu'avec les pompes existantes, à savoir la livraison au fabricant du produit fluide d'une unité pompe complète qu'il suffit d'assembler après remplissage du réservoir, sans les inconvénients qui existaient précédemment, à savoir les risques de fuite au niveau du corps de pompe en raison des forces de compression exercées par le joint emmanché autour de ce corps de pompe.

Bien que l'invention ait été décrite en référence à un mode de réalisation particulier de celle-ci, il est entendu qu'elle n'est pas limitée à cette structure particulière, et qu'au contraire un homme de l'art peut y apporter toutes modifications sans sortir du cadre de la présente invention tel que défini par les revendications annexées.

## Revendications

1. Pompe de distribution de produit fluide, comportant un corps de pompe (10) dans lequel coulisse au moins un piston (15) le long d'un axe central longitudinal de la pompe entre une position de repos et une position d'actionnement, et une tourette (20) fixée audit corps de pompe (10) et définissant la position de repos dudit au moins un piston (15), ladite tourette (20) comportant une partie externe (21) s'étendant à l'extérieur dudit corps de pompe (10), ladite tourette (20) comportant sur ladite partie externe (21), des moyens de support (30) pour recevoir et maintenir un joint d'étanchéité (40), ledit joint (40) étant annulaire et s'étendant dans lesdits moyens de support (30) environ perpendiculairement à l'axe central longitudinal de la pompe, **caractérisée en ce que** lesdits moyens de support (30) comportent un épaulement radial (31) s'étendant vers l'extérieur, ledit joint (40) étant encliqueté sur ledit épaulement (31).

2. Pompe selon la revendication 1, dans laquelle ladite partie externe (21) de ladite tourette (20) est espacée radialement dudit corps de pompe (10) au niveau desdits moyens de support (30), de sorte que le joint (40) n'exerce aucune force radiale sur ledit corps de pompe (10).

3. Pompe selon la revendication 1 ou 2, dans laquelle ladite tourette (20) est fixée au bord supérieur (11) du corps de pompe (10) et comporte une partie interne (23) s'étendant à l'intérieur du corps de pompe (10).

4. Pompe selon l'une quelconque des revendications précédentes, dans laquelle lesdits moyens de support (30) comportent une bride radiale (33) s'étendant vers l'extérieur, ladite bride (33) formant surface d'appui pour ledit joint (40), ledit épaulement radial (31) étant décalé axialement par rapport à ladite bride (33), et formant épaulement de retenue pour ledit joint (40), ledit joint (40) étant assemblé entre ladite bride (33) et ledit épaulement (31).

5. Pompe selon l'une quelconque des revendications précédentes, dans laquelle la partie externe (21) de la tourette (20) comporte un manchon axial (21) environ parallèle au corps de pompe (10), le bord supérieur dudit manchon (21) étant fixé audit corps de pompe (10) et le bord inférieur dudit manchon (21) comportant lesdits moyens de support (30).

6. Pompe selon la revendication 5, dans laquelle ledit manchon axial (21) de la tourette (20) est espacé dudit corps de pompe (10), de sorte que le joint (40) n'exerce aucune force radiale sur ledit corps de pompe (10).

7. Dispositif de distribution de produit fluide, comportant un réservoir de produit (1), et une pompe selon l'une quelconque des revendications 1 à 6, ladite pompe étant montée sur ledit réservoir (1) par un élément de fixation (5), tel qu'une bague de fixation, ledit joint d'étanchéité (40) qui est disposé dans les moyens de support (30) de la tourette (20) étant le joint assurant l'étanchéité entre le réservoir (1) et l'élément de fixation (5).

8. Dispositif selon la revendication 7, dans lequel le joint (40) est assemblé et retenu par la tourette (20) de la pompe avant l'assemblage de la pompe sur le réservoir (10).

9. Dispositif selon la revendication 7 ou 8, dans lequel ledit élément de fixation (5) coopère avec la bride radiale (33) de la tourette (20) pour fixer la pompe sur le réservoir (1), avec interposition du joint (40).

## Claims

1. A fluid dispenser pump comprising a pump body (10) in which at least one piston (15) slides along a longitudinal central axis of the pump between a rest position and an actuated position, and a turret (20) fixed to said pump body (10) and defining the rest position of said at least one piston (15), said turret (20) including an outer portion (21) extending outside said pump body (10), said turret (20) including, on said outer portion (21), support means (30) for receiving and holding a sealing gasket (40), said gasket (40) being annular and extending into said support means (30) approximately perpendicularly to the longitudinal central axis of the pump, the pump being **characterized in that** said support means (30) include a radial shoulder (31) extending outwards, said gasket (40) being snap-fastened onto said shoulder (31).

2. A pump according to claim 1, in which said outer portion (21) of said turret (20) is radially spaced apart from said pump body (10) at said support means (30), so that the gasket (40) does not exert any radial force on said pump body (10).

3. A pump according to claim 1 or claim 2, in which said turret (20) is fixed to the top edge (11) of the pump body (10) and includes an inner portion (23) extending inside the pump body (10).

4. A pump according to any preceding claim, in which said support means (30) include an outwardly-extending radial flange (33), said flange (33) forming a bearing surface for said gasket (40), said radial shoulder (31) being axially offset relative to said flange (33) and forming a retaining shoulder for said gasket (40), said gasket (40) being assembled between said flange (33) and said shoulder (31).

5. A pump according to any preceding claim, in which the outer portion (21) of the turret (20) includes an axial sleeve (21) that is approximately parallel to the pump body (10), the top edge of said sleeve (21) being fixed to said pump body (10), and the bottom edge of said sleeve (21) including said support means (30).

6. A pump according to claim 5, in which said axial sleeve (21) of the turret (20) is spaced apart from said pump body (10), so that the gasket (40) does not exert any radial force on said pump body (10).

7. A fluid dispenser device comprising a fluid reservoir (1) and a pump according to any one of claims 1 to 6, said pump being mounted on said reservoir (1) by means of a fixing element (5), such as a fixing ring, said sealing gasket (40), which is disposed in the support means (30) of the turret (20), being the gasket that provides sealing between the reservoir (1) and the fixing element (5).

8. A device according to claim 7, in which the gasket (40) is assembled and retained by the turret (20) of the pump before the pump is assembled on the reservoir (10).

9. A device according to claim 7 or claim 8, in which said fixing element (5) co-operates with the radial flange (33) of the turret (20) in order to fix the pump onto the reservoir (1), with interposition of the gasket (40).

## Patentansprüche

1. Pumpe zur Abgabe von Fluidprodukt, aufweisend einen Pumpenkörper (10), in welchem zumindest ein Kolben (15) längs einer Längsmittenachse der Pumpe zwischen einer Ruhestellung und einer Betätigungsstellung gleitet, und eine Drehbuchse (20), die an dem Pumpenkörper (10) festgelegt ist und die Ruhestellung des zumindest einen Kolbens (15) festlegt, wobei die Drehbuchse (20) einen Außenteil (21) aufweist, der sich zur Außenseite des Pumpenkörpers (10) erstreckt, wobei die Drehbuchse (20) auf dem Außenteil (21) Tragmittel (30) zur Aufnahme und Halterung einer Dichtung (40) aufweist, wobei die Dichtung (40) ringförmig ist und sich in den Tragmitteln (30) ungefähr senkrecht zur Längsmittenachse der Pumpe erstreckt, **dadurch gekennzeichnet, dass** die Tragmittel (30) eine radiale Schulter (31) aufweisen, die sich nach außen erstreckt, wobei die Dichtung (40) auf der Schulter (31) verrastet ist.

2. Pumpe nach Anspruch 1, wobei der Außenteil (21) der Drehbuchse (20) radial zum Pumpenkörper (10) auf Höhe der Tragmittel (30) beabstandet ist, so dass die Dichtung (40) keinerlei radiale Kraft auf den Pumpenkörper (10) ausübt.

3. Pumpe nach Anspruch 1 oder 2, wobei die Tragbuchse (20) am oberen Rand (11) des Pumpenkörpers (10) festgelegt ist und einen Innenteil (23) aufweist, der sich im Inneren der Pumpe (10) erstreckt.

4. Pumpe nach einem der vorangehenden Ansprüche, wobei die Tragmittel (30) einen radialen Flansch (33) aufweisen, der sich nach außen erstreckt, wobei der Flansch (33) eine Anlagefläche für die Dichtung (40) bildet, wobei die radiale Schulter axial relativ zum Flansch (33) versetzt ist und für die Dichtung (40) einen Rückhaltevorsprung bildet, wobei die Dichtung (40) zwischen dem Flansch (33) und dem Vorsprung montiert ist.

5. Pumpe nach einem der vorangehenden Ansprüche, wobei der Außenteil (21) der Drehbuchse (20) einen axialen Stutzen (21) in etwa parallel zum Pumpenkörper (10) aufweist, wobei der obere Rand des Stutzens (21) am Pumpenkörper (10) festgelegt ist und der untere Rand des Stutzens (21) die Tragmittel (30) aufweist.

6. Pumpe nach Anspruch 5, wobei der axiale Stutzen (21) der Drehbuchse (20) von dem Pumpenkörper (10) derart beabstandet ist, dass die Dichtung (40) keinerlei radiale Kraft auf den Pumpenkörper (10) ausübt.

7. Vorrichtung zur Abgabe von Fluidprodukt, aufweisend einen Produktvorratsbehälter (1) und eine Pumpe nach einem der Ansprüche 1 bis 6, wobei die Pumpe auf dem Vorratsbehälter (1) durch ein Festlegungselement (5) wie einen Festlegungsring angebracht ist, wobei die Dichtung (40), die in den Tragmitteln (30) der Drehbuchse (20) angeordnet ist, diejenige Dichtung bildet, welche die Dichtigkeit zwischen dem Vorratsbehälter (1) und dem Festlegungselement (5) gewährleistet.

8. Vorrichtung zur Abgabe von Fluidprodukt nach Anspruch 7, wobei die Dichtung (40) durch die Drehbuchse der Pumpe vor der Montage der Pumpe auf dem Vorratsbehälter angebracht und rückgehalten ist.

9. Vorrichtung zur Abgabe von Fluidprodukt nach Anspruch 7 oder 8, wobei das Festlegungselement (5) mit dem radialen Flansch (33) der Drehbuchse (20) zusammenwirkt, um die Pumpe auf dem Vorratsbehälter (1) und der Zwischenanordnung der Dichtung (40) festzulegen.
